# EUROPÄISCHE PATENTANMELDUNG

(11) **EP 0 982 395 A1**
(43) Veröffentlichungstag der Anmeldung: **01.03.2000**
(21) Anmeldenummer: 99115380.0
(22) Anmeldetag: 04.08.1999
(51) Int. Cl.: C11D 3/39, C11D 3/20, C11D 3/50, A61K 7/48

(54) **Hydroperoxide als Duftstoff**

(30) Priorität: 21.08.1998 DE 19838079
(71) Anmelder: Dragoco Gerberding & Co Aktiengesellschaft, D-37603 Holzminden (DE)
(72) Erfinder: Pickenhagen, Wilhelm, Dr., 37671 Höxter (DE); Vollhardt, Jürgen, Dr., Lincoln Park, NJ 07035 (US)
(74) Vertreter: Eikenberg, Kurt-Rudolf, Dr. Dipl.-Chem.

(57) **Zusammenfassung**

Beschrieben wird die Verwendung von Hydroperoxiden der allgemeinen Formel A mit
R¹ = H, Alkyl, Benzyl, Allyl,
R² = Alkyl und
R³ = Alkyl,
wobei die Summe der C-Atome im Molekül mindestens 6 und höchstens 18 beträgt, als Duftstoff, insbesondere zur Parfümierung von Reinigungsmitteln oder Kosmetikprodukten.

Diese Hydroperoxide der allgemeinen Formel A sind durch Luftoxidation des entsprechend substituierten Aldehyds der allgemeinen Formel B erhältlich.

Sie besitzen einen sehr starken Bleiche- bzw. chlorartig-ozonigen Geruch.

## Beschreibung

Die Erfindung betrifft in erster Linie die Verwendung bestimmter Hydroperoxide als Duftstoffe, insbesondere zur Parfümierung von Reinigungsmitteln (inkl. Waschmitteln, Wäsche-Weischspülern, Zahncreme und Mundhygiene-Artikeln) oder Kosmetikprodukten.

Zur Reinigung und Desinfektion werden derzeit weltweit in großen Mengen hypochlorit-haltige Formulierungen eingesetzt. Derartige Formulierungen sind besonders beliebt, weil die Wirksamkeit von Hypochlorit insbesondere gegenüber Bakterien, Viren und Pilzen sehr stark ist. Häufig werden hypochlorit-haltige Formulierungen in Bad-, Küchen- oder Fußbodenreinigern eingesetzt, also zur Verwendung in Bereichen, in denen die Konsumenten einen hohen Anspruch an die Hygiene haben.

Bei der Verwendung hypochlorit-haltiger Formulierungen tritt regelmäßig ein Geruch auf, der als "chlorig" oder "Bleiche" beschrieben werden kann. Daher ist es auch ungeschulten Konsumenten möglich, vom Vorhandensein dieses Geruchs auf die Anwesenheit aktiver, antimikrobieller Inhaltsstoffe zu schließen. Aufgrund der Gewöhnung an hypochlorit-haltige Reinigungsmittel interpretieren viele Konsumenten Formulierungen, die keinen Bleiche- oder Chlorgeruch aufweisen, als nicht wirksam.

Der typische Geruch von Hypochlorit ist im übrigen ein gutes Warnsignal, das den Konsumenten vor einer mißbräuchlichen Verwendung (z.B. einer überdosierung, einer irrtümlichen Verwendung als Getränk etc.) warnt. Dies ist wichtig, da der Umgang mit hypochlorit-haltigen Formulierungen durchaus auch Gefahren mit sich bringt, wie z.B. die Gefahr von Verätzungen etc..

Nachteilig bei der Verwendung hypochlorit-haltiger Formulierungen ist, daß Hypochlorit nicht unter allen Bedingungen stabil ist und es durch Reaktionen zu einer Abnahme des sogenannten aktiven Chlorgehaltes kommen kann.

Unter bestimmten Bedingungen können Hypochlorit-Lösungen sogar giftige, ätzende und explosive Gase bilden, wie z.B. Clordioxid.

Bedenklich ist darüber hinaus aber auch die chlorierende Wirkung von Hypochlorit-Lösungen auf eine Vielzahl von organischen Verbindungen, die auf der Freisetzung elementaren Chlors beruht. Auf diesem Wege können sich schon in der Reinigungs-Formulierung chlorierte Kohlenwasserstoffe bilden. Eine Bildung derartiger Produkte ist jedoch auch während der Anwendung durch den Konsumenten oder im Abwasser möglich. Die Bildung chlorierter Reaktionsprodukte wird im zunehmenden Maße als nicht tolerabel eingestuft, da diese toxisch sind und als Umweltkontaminatien einzustufen sind. Es gilt daher, die Bildung chlorierter Reaktionsprodukte zu vermeiden.

Aufgrund der besagten Nachteile hypochlorit-haltiger Formulierungen wird in zunehmenden Maße auf Hypochlorit verzichtet, und es werden stattdessen andere oxidierende - aber chlorfreie - Verbindungen eingesetzt, wie z.B. Wasserstoffperoxid oder anorganische Peroxysäuren. Diese Ersatz-Substanzen haben stark oxidierende Eigenschaften, sie besitzen jedoch keinen oder allenfalls einen vernachlässigbar schwachen Eigengeruch, so daß mit ihnen die oben genannten Vorteile der Verwendung hypochlorit-haltiger Formulierungen nicht erreicht werden. Der Konsument kann deshalb bei Verwendung anorganischer chlorfreier Verbindungen nicht durch einfaches Riechen einen qualitativen Eindruck von der Wirksamkeit der Oxidationsmittel erhalten. Auch die erwünschte Funktion eines geruchlichen Warnsignals entfällt, und der Konsument steht dem Reinigungsmittel, das er verwendet, gewissermaßen ahnungslos und ungeschützt gegenüber.

Ziel der Erfindung war es deshalb, eine Verbindung zur Verfügung zu stellen, die
(a) die besagten Nachteile hypochlorit-haltiger Formulierungen nicht aufweist, die aber dennoch
(b) geruchlich aktiv ist und insbesondere einen "chlorigen" oder "Bleiche"-Geruch besitzt, der an hypochlorit-haltige Formulierungen erinnert.

Erfindungsgemäß wird diese Aufgabe gelöst durch die Verwendung von Hydroperoxiden der allgemeinen Formel mit
R¹ = H, Alkyl, Benzyl, Allyl,
R² = Alkyl und
R³ = Alkyl,
wobei die Summe der C-Atome im Molekül mindestens 6 und höchstens 18 beträgt,
als Duftstoff, insbesondere zur Parfümierung von Reinigungsmitteln oder Kosmetikprodukten.

Die erfindungsgemäßen substituierten Hydroperoxide besitzen einen sehr starken Bleiche- bzw. chlorartig-ozonigen Geruch. Die jeweilige Geruchsintensität der erfindungsgemäßen Verbindungen ist dabei so stark, daß sie nur im ppm-Bereich dosiert werden müssen.

Es sei erwähnt, daß die erfindungsgemäßen Hydroperoxide mit R¹ = H, Alkyl oder Benzyl vermutlich wesentlich stabiler sind als die Hydroperoxide mit R¹ = Allyl, bei denen im Einzelfall eine störende Selbst-Epoxidierung denkbar ist. Genauere Erkenntnisse hierzu liegen jedoch derzeit nicht vor.

Als besonders duftaktive Substanzen haben sich erfindungsgemäße Hydroperoxide erwiesen, bei denen die Summe der C-Atome im Molekül mindestens 6 und höchstens 15 beträgt. Aus der Gruppe dieser Verbindungen wiederum sind die mit mindestens 9 und höchstens 14 C-Atomen im Molekül noch einmal bevorzugt, und zwar insbesondere aufgrund ihrer besonderen Geruchsintensität. Die Verbindungen mit R¹ = Butyl, R² = Butyl oder Propyl und R³ = Ethyl oder Methyl sind die erfindungsgemäßen Verbindungen, die sowohl geruchlich als auch hinsichtlich ihrer Herstellung am überzeugendsten sind.

Die erfindungsgemäßen Verbindungen können entsprechend den gängigen Methoden der organischen Chemie z.B. aus den korrespondierenden Alkoholen mit Wasserstoffperoxid im Gegenwart von Schwefelsäure hergestellt werden (Houben-Weyl Bd. E13, Kapitel A10).

Alternativ kann eine erfindungsgemäße Verbindung aber auch hergestellt werden, indem der jeweilige entsprechend substituierte Aldehyd der allgemeinen Formel an der Luft oxidiert wird.

Die Erfindung betrifft dementsprechend auch Duftstoffkompositionen, die ein erfindungsgemäßes Hydroperoxid und/oder einen Aldehyd enthalten, der sich an der Luft zumindest partiell in ein erfindungsgemäßes Hydroperoxid umwandelt. Für die erfindungsgemäßen Duftstoffkompositionen werden natürlich bevorzugt diejenigen Hydroperoxide (oder ihre entsprechenden Precursor-Aldehyde) eingesetzt, die oben als besonders geruchsintensiv herausgestellt wurden.

Gemäß der gestellten Aufgabe betrifft die Erfindung auch ein Reinigungsmittel, das ein erfindungsgemäßes Hydroperoxid umfaßt. Innerhalb dieses Reinigungsmittels hat das erfindungsgemäße Hydroperoxid die Funktion eines geruchlichen Warnsignals (Alarmstoffs), so daß auf die Anwesenheit von Hypochlorit verzichtet werden kann. Die erfindungsgemäßen Hydroperoxide weisen darüber hinaus aber auch antimikrobielle Eigenschaften auf und lassen sich ganz allgemein zur Geruchsvernichtung einsetzen. Ein erfindungsgemäßes Reinigungsmittel entspricht den Erwartungen und Gewohnheiten der Konsumenten, indem es bei der Anwendung den vertrauten Geruch von Bleiche oder Chlor abgibt. Dazu muß ein erfindungsgemäßes Reinigungsmittel jedoch vorteilhafterweise keine chlorhaltige Verbindung umfassen. Der Begriff Reinigungsmittel umfaßt im Rahmen dieser Anmeldung auch Waschmittel, Wäsche-Weischspüler, Mittel zur Zahnreinigung sowie Mundhygiene-Artikel.

Entsprechend dem genannten Verfahren zur Herstellung eines erfindungsgemäßen Hydroperoxids im Wege der Luftoxidation des korrespondierenden Aldehyds betrifft die Erfindung auch ein Reinigungsmittel, umfassend einen Aldehyd der allgemeinen Formel mit
R¹ = H, Alkyl, Benzyl, Allyl
R² = Alkyl und
R³ = Alkyl,
wobei die Summe der C-Atome im Molekül mindestens 7 und höchstens 19 beträgt.

Der in einem derartigen erfindungsgemäßen Reinigungsmittel enthaltene Aldehyd wird an der Luft zumindest partiell in sein korrespondierendes Hydroperoxid umgewandelt, das dann die beschriebene geruchliche Wirkung entfaltet. Es ist beispielsweise möglich, das aldehydhaltige Reinigungsmittel in einem luftdicht verschlossenen Gefäß zu transportieren und es nur im Anwendungsfall der Luft auszusetzen. In diesem Fall entsteht der charakteristische Geruch erst bei der Anwendung des Reinigungsmittels.

Ein entsprechendes Verfahren zur Herstellung eines erfindungsgemäßen hydroperoxidhaltigen Reinigungsmittels ist ebenfalls Gegenstand dieser Anmeldung.

Für die erfindungsgemäßen Reinigungsmittel werden natürlich ebenfalls bevorzugt diejenigen Hydroperoxide (oder ihre entsprechenden Precursor-Aldehyde) eingesetzt, die oben als besonders geruchsintensiv herausgestellt wurden.

Nachfolgend wird die Erfindung anhand von Ausführungsbeispielen näher erläutert, beginnend mit Synthesebeispielen für erfindungsgemäße Hydroperoxide durch Umsetzung der korrespondierenden Alkohole mit Wasserstoffperoxid (Beispiele 1 - 4).

### Beispiel 1: Synthese von 1-Ethyl-1-propylpentylhydroperoxid

Zu 10 g Wasserstoffperoxid lösung (30 %ig), die mit einem Tropfen konzentrierter Schwefelsäure angesäuert wurde, werden 0,5 g 4-Ethyl-octan-4-ol gegeben, und es wird 5 Tage bei 20 °C intensiv gerührt. Dann wird mit Methylenchlorid extrahiert und das Lösungsmittel im Vakuum durch Destillation entfernt. Chemische Ausbeute laut GC (DB1, 30 m): 82 %
**MS** (EI, 70ev): m/z = 145 (M-Et), 141 (M-HO₂), 131 (M-Pr), 129 (M-EtO), 128 (M-EtOH), 117 (M-Bu), 115 (M-PrO), 114, 101, (M-BuO), 100, 99, 86, 85, 71, 57, 43, 41, 39, 29, 28, 27.
Auszug aus dem ¹³C-NMR-Spektrum (75 MHz, CDCl₃, TMS als interner Standard) δ = 86,8 ppm (quartäres C, C-OOH)
Geruchsbeschreibung: sehr stark, chlorig, ozonig, "Bleiche"-Note, grün, frisch

### Beispiel 2: Synthese von 1,1-Dimethyl-2-phenylethylhydroperoxid

Zu 10 g Wasserstoffperoxidlösung (30 %ig), die mit einem Tropfen konzentrierter Schwefelsäure angesäuert wurde, werden 0,5 g 2-Methyl-1-phenylpropan-2-ol gegeben, und es wird 21 Tage bei 20 °C intensiv gerührt. Dann wird mit Methylenchlorid extrahiert und das Lösungsmittel im Vakuum durch Destillation entfernt. Chemische Ausbeute laut GC (DB1, 30 m): 44 %
^{**1**}**H-NMR-Spektrum** (300 MHz, CDCl₃, TMS als interner Standard), δ (ppm) = 1,20 (s, 6 H, Me), 2,87 (s, 2 H, CH₂), 7,2 (breites multiplett, 5 H, Ph).
^{**13**} **C-NMR-Spektrum** (75 MHz, CDCl₃, TMS als interner Standard), δ (ppm) = 23,9 (me), 44,5 (CH₂), 82,8 (C-OOH), 126,2 (p-C, Ph), 127,9 und 130,5 (m-C, o-C, Ph), 137,6 (ypso-C, Ph).
Geruchsbeschreibung: stark, chlorig, ozonig, "Bleiche"-Note

### Beispiel 3: Synthese von 1,1-Dipropylpentylhydroperoxid

Zu 10 g Wasserstoffperoxidlösung (30 %ig), die mit einem Tropfen konzentrierter Schwefelsäure angesäuert wurde, werden 0,5 g 4-Propyloctan-4-ol gegeben, und es wird 5 Tage bei 20 °C intensiv gerührt. Dann wird mit Methylenchlorid extrahiert und das Lösungsmittel im Vakuum durch Destillation entfernt. Chemische Ausbeute laut GC (DB1, 30 m): 68 %
**MS** (EI, 70 eV): m/z = 187 (M - 1), 173 (M - Me), 155 (M - O₂H), 143, 141, 129 (M - PrO), 115 (M - BuO), 99, 85, 71, 57, 43, 41, 29, 27.
Geruchsbeschreibung: stark, chlorig, ozonig, "Bleiche"-Note

### Beispiel 4: Synthese von 1-Butyl-1-methylpentylhydroperoxid

Zu 10 g Wasserstoffperoxidlösung (30 %ig), die mit einem Tropfen konzentrierter Schwefelsäure angesäuert wurde, werden 0,5 g 5-Propylnonan-5-ol gegeben, und es wird 5 Tage bei 20 °C intensiv gerührt. Dann wird mit Methylenchlorid extrahiert und das Lösungsmittel im Vakuum durch Destillation entfernt. Chemische Ausbeute laut GC (DB1, 30 m): 56 %
**MS** (EI, 70ev): m/z = 173 (M - 1), 159 (M - Me), 141 (M - O₂H), 129, 117 (M - Bu), 101 (M - BuO), 85, 71, 57, 43, 41, 29, 27.
Geruchsbeschreibung: stark, chlorig, ozonig, "Bleiche"-Note
Es folgen Synthesebeispiele für besonders duftaktive erfindungagemäße Hydroperoxide durch Luftoxidation korrespondierender Aldehyde

### Beispiel 5: Luftoxidation von 2-Ethyl-2-propylhexanal zu 1-Ethyl-1-propylpentylhydroperoxid

Ein Riechstreifen wird mit 2-Ethyl-2-propylhexanal getränkt und 2 h der Luft ausgesetzt. Dann wird der Papierstreifen mit Methylenchlorid extrahiert und der Extrakt durch Gaschromatographie und Massenspektrometrie auf seine Bestandteile analysiert. 1-Ethyl-1-propylpentylhydroperoxid entsteht zu 28 % laut GC-MS Analyse.

Im Unterschied zu reinem 2-Ethyl-2-propylhexanal, welches einen schwachen grün-fettigen Geruch aufweist, hatte der Riechstreifen nun einen starken Bleiche-artigen Geruch angenommen.

### Beispiel 6: Luftoxidation von 2,2-Dimethyl-3-phenylpropanal

### 6.1. Luftoxidation in Substanz:

0,5 g 2,2-Dimethyl-3-phenylpropanal wurden durch eine Glaskapillare mit Luft begast. Nach 5 Tagen Begasung konnten laut GC (DB 1, 12 m) 29 % 1.1-Dimethyl-2-phenylethylhydroperoxid gemessen werden. Der Geruch des Musters hatte sich von schwach blumig zu stark chlorig-ozonig verschoben.

### 6.2. Luftoxidation am Riechstreifen:

Ein Riechstreifen wird mit 2,2-Dimethyl-3-phenylpropanal getränkt und 15 h der Luft ausgesetzt. Dann wird der Papierstreifen mit tert.-Butylmethylether extrahiert und der Extrakt durch Gaschromatographie (DB1, 12 m) und Massenspektrometrie auf seine Bestandteile analysiert. Der Aldehyd hatte sich zu 95 % umgewandelt. 1,1-Dimethyl-2-phenylethylhydroperoxid ist ca. 25 GC-% entstanden. Der Geruch des Reaktionsgemisches war stark chlorig, "Bleiche"-artig.
**MS** 1,1-Dimethyl-2-phenylethylhydroperoxid: (EI, 70ev) m/z = 135 (M-MeO), 133 (M-HO₂), 132 (M-H₂O₂), 117 (132-Me), 92, 91, 77, 66, 59 (-PhCH₂O), 51, 43, 31.

### Beispiel 7: Luftoxidation von 2-Benzyl-2-ethylhexanal

0,5 g 2-Benzyl-2-ethylhexanal wurden durch eine Glaskapillare mit Luft begast. Nach 5 Tagen Begasung wurde die Mischung olfaktorisch untersucht. Das Muster hatte einen stark chlorig-ozonigen Geruch angenommen.

### Anwendungsbeispiele

### Beispiel 8: Rezeptur eines Sanitärreinigers auf Basis Wasserstoffperoxid mit "Bleichegeruch"

| **Rohstoff** | **Anteil (Gew.-%)** |
|---|---|
| Wasser | 68,5 % |
| Wasserstoffperoxidlösung (30 %ig) | 25,0 % |
| Citronensäure | 1,0 % |
| **1-Ethyl-1-propylpentylhydroperoxid** | **0,05 %** |
| Steartrimoniumchlorid | 4,0 % |
| Sodium Cumene Sulfonate | 1,4 % |
| Trideceth-7 | 0,05 % |

### Beispiel 9: Rezeptur eines Neutralreinigers, der beim Trocknen einen "Bleichegeruch" entwickelt

| **Rohstoff** | **Anteil (Gew.-%)** |
|---|---|
| Wasser | 72,50 % |
| Konservierungsmittel Isothiazolinon Derivat | 0,20 % |
| Natriumchlorid | 2,20 % |
| 2-Ethyl-2-propylhexanal | 0,30 % |
| Amphoteres Tensid: Cocobetain | 6,00 % |
| Anionisches Tensid: Sodium Pareth-25 Sulfate | 18,00 % |
| Perlglanzmittel: Sodium Laureth Sulfate, Glycol-Distearate, Cocoamid MEA | 0,50 % |
| Parfümöl | 0,30 |

### Beispiel 10: Rezeptur einer Zahncreme mit 100 ppm 2-Ethyl-2-propylhexanal

| Phase A | |
|---|---|
| **Rohstoff** | **Anteil (Gew.-%)** |
| Propylparaben | 0,15 % |
| Cellulose Gum | 1,25 % |
| Wasser | 24,99 % |

| Phase B | |
|---|---|
| Glycerin | 21,00 % |
| Bisabolol | 0,05 % |
| Propylene Glycol | 10,00 % |
| Silica | 3,30 % |
| Dicalciumphosphat, wasserfrei | 25,00 % |
| Sodium Monofluorphosphate | 1,00 % |

| Phase C | |
|---|---|
| Wasser | 10,75 % |
| Sodium Laureth Sulfate | 2,50 % |

| Phase D | |
|---|---|
| 2-Ethyl-2-propylhexanal | 0,01 % |

### Zubereitung der Zahncreme:

Phase A und B werden getrennt erzeugt und dann miteinander gemischt. Die vereinigte Masse aus Phase A und B wird über einen Walzenstuhl geführt. Die Phase C wird, ggf. unter leichtem Erwärmen, vorsichtig unter Vermeidung einer Schaumbildung in die vereinigten Phase A+B eingetragen. Zum Schluß wird Phase D zugesetzt.

## Patentansprüche

1. Verwendung eines Hydroperoxids der allgemeinen Formel A mit
R¹ = H, Alkyl, Benzyl, Allyl,
R² = Alkyl und
R³ = Alkyl,
wobei die Summe der C-Atome im Molekül mindestens 6 und höchstens 18 beträgt,
als Duftstoff, insbesondere zur Parfümierung von Reinigungsmitteln oder Kosmetikprodukten.

2. Verwendung nach Anspruch 1, dadurch gekennzeichnet, daß die Summe der C-Atome im Molekül mindestens 6 und höchstens 15 beträgt.

3. Verwendung nach Anspruch 1, dadurch gekennzeichnet, daß die Summe der C-Atome im Molekül mindestens 9 und höchstens 14 beträgt.

4. Verwendung nach Anspruch 1, wobei gilt:
R¹ = Butyl,
R² = Butyl oder Propyl und
R³ = Ethyl oder Methyl.

5. Verfahren zur Herstellung eines Hydroperoxids der allgemeinen Formel mit
R¹ = H, Alkyl, Benzyl, Allyl
R² = Alkyl und
R³ = Alkyl,
wobei die Summe der C-Atome im Molekül mindestens 6 und höchstens 18 beträgt,
in dem der entsprechend substituierte Aldehyd der allgemeinen Formel an der Luft oxidiert wird.

6. Duftstoffkomposition, umfassend ein Hydroperoxid der allgemeinen Formel mit
R¹ = H, Alkyl, Benzyl, Allyl,
R² = Alkyl und
R³ = Alkyl,
wobei die Summe der C-Atome im Molekül mindestens 6 und höchstens 18 beträgt.

7. Duftstoffkomposition, umfassend einen Aldehyd der allgemeinen Formel mit
R¹ = H, Alkyl, Benzyl, Allyl,
R² = Alkyl und
R³ = Alkyl,
wobei die Summe der C-Atome im Molekül mindestens 7 und höchstens 19 beträgt.

8. Reinigungsmittel, umfassend ein Hydroperoxid der allgemeinen Formel mit
R¹ = H, Alkyl, Benzyl, Allyl,
R² = Alkyl und
R³ = Alkyl,
wobei die Summe der C-Atome im Molekül mindestens 6 und höchstens 18 beträgt.

9. Reinigungsmittel, umfassend einen Aldehyd der allgemeinen Formel mit
R¹ = H, Alkyl, Benzyl, Allyl,
R² = Alkyl und
R³ = Alkyl,
wobei die Summe der C-Atome im Molekül mindestens 7 und höchstens 19 beträgt.

10. Verfahren zur Herstellung eines Reinigungsmittels gemäß Anspruch 8, in dem ein Reinigungsmittel gemäß Anspruch 9 der Einwirkung von Luft ausgesetzt wird.
